# EUROPÄISCHE PATENTSCHRIFT

(11) **EP 3 346 081 B1**
(45) Veröffentlichungstag und Bekanntmachung des Hinweises auf die Patenterteilung: **25.05.2022**
(21) Anmeldenummer: 18150994.4
(22) Anmeldetag: 10.01.2018
(51) Int. Cl.: E05D 13/00

(54) **VORRICHTUNG FÜR EINEN GEWICHTSAUSGLEICH EINES TORES**
DEVICE FOR COMPENSATING THE WEIGHT OF A GATE
DISPOSITIF DE COMPENSATION DU POIDS D'UNE PORTE

(30) Priorität: 10.01.2017 DE 102017200279
(43) Veröffentlichungstag der Anmeldung: 11.07.2018
(73) Patentinhaber: Käuferle GmbH & Co. KG, 86551 Aichach (DE)
(72) Erfinder: STAMMEL, Bernd, 86551 Aichach OT Klingen (DE); KÄUFERLE, Werner, 86551 Aichach (DE)
(74) Vertreter: Hoffmann Eitle

(56) Entgegenhaltungen:
- EP-A2- 2 476 838
- WO-A1-00/73611
- WO-A1-2013/140235
- US-A- 1 416 071
- US-A- 1 722 250
- US-A1- 2006 096 720

## Beschreibung

### Technisches Gebiet

Die vorliegende Erfindung betrifft eine Vorrichtung für einen Gewichtsausgleich eines Tors, eine die Vorrichtung aufweisende Torkonstruktion für ein Tor, insbesondere für ein Garagentor oder Industrietor, sowie ein eine erfindungsgemäße Torkonstruktion aufweisendes Tor. Die angesprochenen Tore können einzelne Torglieder oder Sektionen umfassen, wobei die Tore zumindest einen Torflügel aufweisen. Dabei sind die einzelnen Sektionen beispielsweise bei Sektionaltoren seitlich in Schienen geführt und können aus einer vertikalen Schließstellung in eine Öffnungsstellung bewegt werden.

Tore dieser Art können zum Verschließen unterschiedlicher Eingänge bzw. Durchgänge verwendet werden. Dies betrifft im Besonderen Eingänge von Gebäuden im privaten oder gewerblichen Bereich. So können entsprechende Tore eingesetzt werden, um beispielsweise Laderampenöffnungen einer Lagerhalle zu verschließen. Weitere Anwendungsgebiete sind Tore für Industriehallen, Lagerhallen, landwirtschaftliche Hallen, Einzelgaragen, Doppelgaragen, Sammelgaragen. Auch weitere Einsatzgebiete sind an dieser Stelle denkbar.

### Stand der Technik

Torflügel oder Sektionen eines Torflügels gemäß dem Stand der Technik bestehen beispielsweise aus Aluminiumträgerprofilen, in die eine Verglasung oder ein Paneel eingesetzt werden kann. So ergeben die Träger ein Traggerüst, welches dann entsprechend den Kundenwünschen mit Paneelen versehen werden kann. Zur besseren Wärmeisolierung können die Aluminiumprofile thermisch isoliert werden. Entsprechend der jeweiligen Ausstattungsvariante des Torflügels, oder der Sektionen des Torflügels, kann das Gewicht des Torflügels erheblich sein.

Entsprechend besteht allgemein das Problem bei derartigen Toren, dass bei einer Öffnungsbewegung des Torflügels von einer Schließstellung in eine Öffnungsstellung ein relativ hohes Gewicht angehoben werden muss. Hierzu werden für gewöhnlich Gewichtsausgleichsanaordnungen in Form von Zug- oder Torsionsfedern eingesetzt, die bei einer Schließbewegung, bei der die Torflügelbewegung abgebremst werden muss, gespannt werden, so dass die in den Federn gespeicherte Energie dann zum Unterstützten der Öffnungsbewegung zur Verfügung steht. Die Verbindung der Zug- oder Torsionsfedern an den Torflügel erfolgt üblicherweise über als Drahtseil ausgeführtes Tragmittel, die an den Torflügel gekoppelt bzw. daran befestigt werden.

Die Torflügel von Sektionaltoren umfassen eine Vielzahl von in Torflügelbewegungsrichtung hintereinander angeordneten und über senkrecht zur Bewegungsrichtung verlaufende Gelenkachsen aufweisende Gelenke, insbesondere Scharniere, gelenkig miteinander verbundenen Torflügelsektionen. Die Bewegung des Torflügels wird bei diesen Toren in der Regel mit Hilfe von Führungsschienen geführt.

Bei derartigen Toren können Torsionsfedern für die Gewichtsausgleichsvorrichtung zum Einsatz kommen. Hierbei ist ein Ende der Torsionsfeder bezüglich der Laibung der mit dem Torflügel zu verschließenden Öffnung feststehend angebracht, während das andere Ende der Torsionsfeder an eine drehbar gelagerte Torsionsfederwelle gekoppelt ist. Bei einer Schließbewegung des Torflügels wird die Tosionsfederwelle um ihre Wellenachse gedreht und die Torsionsfeder so gespannt.

Die somit gespeicherte Energie steht dann wie bereits vorher beschreiben zur Unterstützung der Öffnungsbewegung bereit.

Da jedoch bei Toren das Gewicht des Torflügels mehrere hundert Kilogramm betragen kann, ist es notwendig, die Torsionsfeder und die Tragseile, an denen der Torflügel hängt, entsprechend zugfest zu dimensionieren. Das führt dazu, dass ein erhöhter Seildurchmesser notwendig ist, was eine verminderte Biegsamkeit der Drahtseile, bzw. größere Umlenkradien bedingt. Was die Handhabbarkeit der Gewichtsausgleichs-vorrichtung verschlechtert.

Ferner besteht beispielsweise bei Sektionaltoren mit einer bestimmten Anzahl von Sektionen das Problem, dass sich die Gewichtskraft des Sektionaltors, die auf das Tragseil und somit auf die Federn der Gewichtsausgleichsvorrichtung wirkt, schrittweise ändert. Bei Sektionaltoren ist in der Regel ein in etwa horizontal verlaufender Abschnitt (über Kopf) der Führungsschienen über einen bogenförmigen Abschnitt mit einem in etwa vertikal verlaufenden zweiten Abschnitt verbunden. Hierbei kann das Sektionaltor von der geschlossenen Stellung, wobei das Sektionaltor sich in dem vertikal verlaufenden zweiten Abschnitt befindet, in eine geöffnete Stellung, in der das Sektionaltor sich in dem horizontal verlaufenden ersten Abschnitt befindet, gebracht werden.

Gelangt nun die erste Laufrolle, mit der das Sektionaltor in der Führungsschiene geführt wird, aus dem bogenförmigen Abschnitt in den vertikalen Abschnitt, ändert sich die Belastung der Gewichtsausgleichsvorrichtung durch die Gewichtskraft des Sektionaltors schrittweise. Entsprechendes gilt für die Situation, dass die zweite Laufrolle und jede weitere Laufrolle von dem bogenförmigen Abschnitt in den vertikalen Abschnitt übergeht. Bei den bekannten Systemen führt dies dazu, dass insbesondere die Schließbewegung nicht gleichmäßig bzw. nicht stetig erfolgt. Dies ist insbesondere bei Toren mit einer geringen Anzahl an Sektionen (z.B. zwei Sektionen) nochmals verstärkt ausgeprägt, da die Verlagerung der Gewichtskraft nur an wenigen Punkten erfolgt. Ferner ist der Unterschied zwischen der Gewichtskraft, die von der ersten und letzten Laufrolle aufgenommen werden muss, wesentlich geringer wie die Gewichtskraft, die von den dazwischen liegenden Laufrollen aufgenommen werden muss.

Die WO 2013/140235 A1 betrifft einen Mechanismus, der insbesondere für Hebesysteme von Sektionaltoren geeignet ist.

Die US 2006/0096720 A1 beschreibt einen Gegengewichtsausgleich mit einer Kabeltrommelträgerwelle und einem Torsionsfederantriebsmechanismus, der benachbart zu einer oder zwei Seiten der Türe befestigt ist und mit der Trommelträgerwelle antreibbar verbunden ist.

Die EP 2 476 838 A2 betrifft eine Torkonstruktion, umfassend einen von einer Torflügelführung geführten Torflügel, wobei der Torflügel derart ausgebildet ist, dass er mittels eines Seilzuges in eine geöffnete Stellung beaufschlagt wird. Dabei ist es vorgesehen, dass der Seilzug flaschenzugartig angeordnet ist und eine Druckbeaufschlagung des Torflügels in Öffnungsrichtung mittels einer an dem Seilzug angeordneten Gasdruckfeder erwirkt wird, wobei eine Bewegung des Torflügels in Öffnungsrichtung eine Federbewegung der Gasdruckfeder erzeugt, deren Betrag kleiner ist als der Betrag der Torflügelbewegung.

Ferner ist die US 1,416,071 A bekannt.

### Gegenstand der Erfindung

Ziel der vorliegenden Erfindung ist es, eine Vorrichtung für einen Gewichtsausgleich eines Torflügels eines Tors, insbesondere Sektionen eines Torflügels, eine eine solche Vorrichtung aufweisende Torkonstruktion, ein eine solche

Torkonstruktion aufweisendes Tor bereitzustellen, wobei die Handhabbarkeit bei der Montage verbessert und/oder die Wartungskosten reduziert werden können.

Ferner kann die Schließ- und Öffnungscharakteristik verbessert werden, womit eine gleichmäßigere Schließ- und Öffnungsgeschwindigkeit und/oder -bewegung realisierbar ist. Ebenfalls können der notwendige Bauraum sowie die Anzahl der benötigten Bauelemente bzw. Baugruppen reduziert werden Die Aufgabe wird gelöst durch eine Vorrichtung nach Anspruch 1, eine Torkonstruktion nach Anspruch 14 sowie ein Tor nach Anspruch 15. Bevorzugte Weiterbildungen der Erfindung sind in den abhängigen Ansprüchen gegeben.

Einer der Kerngedanken der vorliegenden Erfindung ist es, eine Vorrichtung bereitzustellen, die es anhand eines Getriebes, das zur (funktionalen oder kraftübertragenden) Verbindung der Federanordnung und des Torflügels zwischen der Federanordnung und dem Torflügel zwischengeschaltet ist, ermöglicht wird, trotz des hohen Gewichts des Torflügels die Verbindungseinrichtung gewichts- und platzsparend auszulegen. Hierzu stellt die vorliegende Erfindung eine Vorrichtung für einen Gewichtsausgleich eines Torflügels eines Tors, insbesondere Sektionen eines Torflügels, bereit, bei der der Torflügel zwischen einer Schließstellung, in der der Torflügel etwa in einer vertikalen Ebene angeordnet ist, und einer Öffnungsstellung, in der der Torflügel über Kopf, vorzugsweise etwa in einer horizontalen Ebene, angeordnet ist, bewegbar ist. Hierbei weist die Vorrichtung auf: eine Federanordnung, die dazu eingerichtet ist, eine Gewichtskraft des Torflügels auszugleichen und gegebenenfalls eine Öffnungsbewegung des Torflügels zu unterstützen, und eine Verbindungseinrichtung, zum kraftübertragenden Verbinden der Federanordnung mit dem Torflügel, wobei (bspw. in der Verbindungseinrichtung, in diese eingefügt oder als Teil dieser) zwischen der Federanordnung und dem Torflügel ein Getriebe derart zwischengeschalten ist, dass ein erster Verbindungsabschnitt der Verbindungseinrichtung sich von dem Torflügel bis hin zu dem Getriebe erstreckt und ein zweiter Verbindungsabschnitt sich von dem Getriebe bis hin zu der Federanordnung erstreckt. Das Getriebe umfasst: ein erstes Zahnrad, das fest mit einer ersten Kopplungseinrichtung verbunden ist, und ein zweites Zahnrad, das fest mit einer zweiten Kopplungseinrichtung verbunden ist, wobei das erste Zahnrad mit dem zweiten Zahnrad in Eingriff steht, wobei die erste und zweite Kopplungseinrichtung als eine Seiltrommel ausgebildet sind und die Seiltrommel der zweiten Kopplungseinrichtung mindestens zwei, bevorzugt drei, unterschiedliche Wirkdurchmesser aufweist und die Verbindungsabschnitte der Verbindungseinrichtung an den Seiltrommeln der Kopplungseinrichtungen zumindest abschnittsweise aufgewickelt sind. Dadurch kann die Federkraft der Federanordnung gegen die Gewichtskraft des Torflügels wirken.

Insbesondere kann ein zweiter Verbindungsabschnitt der Verbindungseinrichtung an einer ersten Kopplungseinrichtung des Getriebes angebracht sein, bevorzugt aufgewickelt sein, und/oder ein erster Verbindungsabschnitt der Verbindungseinrichtung kann an einer zweiten Kopplungseinrichtung des Getriebes angebracht sein, bevorzugt aufgewickelt sein.

Gemäß einer bevorzugten Ausführungsform ist es vorgesehen, dass die mindestens eine Feder an einem Ende ortsfest fixiert ist und mit dem anderen Ende mit der Verbindungseinrichtung verbunden ist, wobei die Verbindungseinrichtung bevorzugt in Form eines Drahtseils oder einer Kette ausgebildet ist. Bevorzugt sind mehrere Federn in einer Federanordnung (einem Federpacket) zusammengefasst.

Ferner ist es bevorzugt, dass das Getriebe ein Übersetzungsverhältnis aufweist, sodass ein Federweg der Federanordnung kürzer ist als eine Hubbewegung des Torflügels, wobei das Getriebe bevorzugt ein Übersetzungsverhältnis von 1:2 aufweist. Auf diese Weise ist es möglich, den Spannweg (Federweg) der Federanordnung zu verkürzen und somit Platz einzusparen.

Hierdurch kann der Platzbedarf der Federanordnung reduziert werden. Ferner kann durch die mittels des Getriebes erzielten, kompakten Bauweise an einem Torsturz, in einer Torleibung und in einem hinteren Einschubbereich Bauraum eingespart werden. Ferner kann aufgrund der kompakten Bauweise die Anzahl der zu montierenden Bauelemente bzw. Baugruppen reduziert werden, wodurch Montagezeiten bzw. Montagekosten und Lager- und Logistikosten reduziert werden können.

Dabei kann das Getriebe in Form eines Zahnradgetriebes, eines Riemengetriebes, insbesondere eines Keilriemengetriebes oder eines Zahnriemengetriebes, oder eines Kettengetriebes ausgebildet sein.

Des Weiteren ist es möglich, anhand des Getriebes unterschiedliche Federkennlinien abzubilden, wobei die unterschiedlichen Federkennlinien insbesondere durch Seiltrommeln, die mehrere Wirkdurchmesser aufweisen, realisiert werden. Hiermit ist es möglich, die Federkennlinie der Federanordnung an die positionsabhängige Gewichtskraft des Torflügels, die auf die Federanordnung wirkt, anzupassen.

Gemäß einer weiteren Ausführungsform der vorliegenden Erfindung umfasst die Federanordnung mindestens eine Feder, insbesondere eine Zugfeder, eine Druckfeder oder eine Gasdruckfeder, wobei die Federanordnung bevorzugt derart eingerichtet ist, dass sie eine progressive Federkennlinie aufweist.

Wird die Federanordnung z.B. in Form einer Zugfeder realisiert, können hierdurch Folgekosten im Service reduziert werden. Dies ist insbesondere der Fall, da die Federanordnung, insbesondere die Zugfeder, einfach ausgetauscht werden kann.

Des Weiteren ist es vorteilhaft, wenn die progressive Federkennlinie der Federanordnung mittels einer progressiven Federcharakteristik der mindestens einen Feder und/oder anhand von mindestens zwei Federn realisiert ist.

Es kann eine torflügelseitige Bodenkonsole mit Fangvorrichtung vorgesehen sein, anhand der die Verbindungseinrichtung an den Torflügel, insbesondere an eine unterste Sektion eines Torflügels, anbindbar ist, und die unter der Wirkung der Federkraft der Federanordnung in einem gelösten Zustand gehalten wird, wobei insbesondere das Getriebe zwischengeschaltet ist, also im Kraftfluss zwischen Federanordnung und Torflügel angeordnet ist.

Ferner ist es bevorzugt, dass die Bodenkonsole mit Fangvorrichtung eine Bodenkonsole aufweist, anhand der die Bodenkonsole mit Fangvorrichtung an dem Türflügel, insbesondere an der untersten Sektion eines Torflügels, befestigbar ist, wobei bevorzugt ein an der Bodenkonsole drehbar gelagertes Halteblech vorgesehen ist, an dem die Verbindungseinrichtung angebunden ist.

Gemäß einer Ausführungsform ist es vorgesehen, dass das Halteblech mittels mindestens einer Bremsfeder gegen die Federkraft der Federanordnung vorgespannt ist, und die Kraft der Bremsfeder bevorzugt so eingestellt ist, dass das Halteblech unter der Wirkung der Federkraft der Federanordnung gegen einen Anschlag gedrückt wird, wodurch eine Bremsvorrichtung, die zur Bodenkonsole mit Fangvorrichtung des Torflügels dient, im gelösten Zustand gehalten wird.

Des Weiteren ist es bevorzugt, die Bodenkonsole mit Fangvorrichtung derart auszubilden, dass im Falle eines Versagens eines ersten Verbindungsabschnitts der Verbindungseinrichtung, der zwischen dem Torflügel und dem Getriebe angeordnet ist, insbesondere im Falle eines Seilbruchs, die Federkraft der Bremsfeder auf die Bremseinrichtung wirkt, wodurch diese in eine Bremsstellung bringbar ist.

Die Bremsvorrichtung kann als Schneiddorn ausgebildet sein, mit dem eine besonders sichere Bremswirkung erzielbar ist.

Gemäß einer weiteren Ausführungsform ist zumindest eines der Zahnräder, bevorzugt das erste Zahnrad, zumindest abschnittsweise aus einem Kunststoffmaterial, insbesondere aus Polyamid, weiter bevorzugt Gusspolyamid, gefertigt. Somit kann eine Gewichtseinsparung erreicht und somit die Montage erleichtert werden. Ferner können Laufgeräusche deutlich reduziert werden.

Das zweite Zahnrad ist bevorzugt aus einem metallischen Werkstoff gefertigt.

Die Seiltrommel der ersten Kopplungseinrichtung kann mindestens zwei, bevorzugt drei, unterschiedliche Wirkdurchmesser aufweisen, die sich bevorzugt von einem kleinsten Wirkdurchmesser zu einem größten Wirkdurchmesser aneinanderreihen, insbesondere von einem Rand der Seiltrommel zum anderen Rand der Seiltrommel.

Des Weiteren können sich die Wirkdurchmesser der Seiltrommel der zweiten Kopplungseinrichtung von einer Mitte der Seiltrommel zu einem Rand der Seiltrommel hin von einem kleinsten Wirkdurchmesser zu einem größten Wirkdurchmesser aneinanderreihen. Hierbei können, insbesondere von der Mitte der Seiltrommel aus gesehen, an zwei Hälften der Seiltrommel drei unterschiedliche Wirkdurchmesser ausgebildet sein.

Gemäß einer weiteren Ausbildungsform gehen die unterschiedlichen Wirkdurchmesser der Seiltrommeln spiralförmig ineinander über, wobei die Seiltrommeln bevorzugt Führungsrillen zur Führung der aufgenommenen Verbindungseinrichtung aufweisen.

Des Weiteren ist es bevorzugt, dass Übergänge der einzelnen Wirkdurchmesser der Seiltrommeln derart ausgebildet sind, dass die Übergänge jeweils mit einem Übergang einer Führungsrolle einer Vielzahl von Führungsrollen, anhand der Sektionen des Torflügels in Führungsschienen geführt werden, aus einem in etwa horizontalen Führungsbereich in einen in etwa vertikalen Bereich, zusammenfallen.

Ferner kann eine federanordnungsseitige Absturzsicherung vorgesehen sein, anhand der das Getriebe, insbesondere ein erstes Zahnrad des Getriebes, das kraftübertragend mit der Federanordnung in Verbindung steht, blockierbar ist, wenn ein zweiter Verbindungsabschnitt der Verbindungseinrichtung, der zwischen dem Getriebe und der Federanordnung angeordnet ist, versagt, insbesondere im Falle eines Seilbruchs eines Drahtseils.

Ebenfalls ist es bevorzugt, dass die federanordnungsseitige Absturzsicherung umfasst: eine Seilrolle, insbesondere eine Kunststoffseilrolle, die über ein Hebelsystem mit einem Blockierelement, insbesondere mit einem Blockierkeil, verbunden ist. Dabei kann das Hebelsystem durch eine Blockierfeder bevorzugt derart beaufschlagbar sein, dass, wenn der zweite Verbindungsabschnitt der Verbindungseinrichtung versagt, das Blockierelement aus einer Ruhestellung in eine Blockierstellung bringbar ist. Auf diese Weise wird die Sicherheit der Vorrichtung auf effektive Weise erhöht.

Es ist ferner bevorzugt, dass die Seilrolle der Absturzsicherung anhand einer Spannung im zweiten Verbindungsabschnitt der Verbindungseinrichtung gegen eine Spannkraft der Blockierfeder auslenkbar ist, wodurch über das Hebelsystem das Blockierelement in einer Ruhestellung gehalten werden kann. Wenn der zweite Verbindungsabschnitt der Verbindungseinrichtung versagen sollte, würde die Spannung im zweiten Verbindungsabschnitt abfallen und damit das Hebelsystem, insbesondere das Blockierelement in die Blockierstellung, durch die Blockierfeder in eine Blockierstellung überführen.
Ferner betrifft die Erfindung eine Torkonstruktion für ein Tor, insbesondere für ein Garagentor oder Industrietor, sowie ein eine erfindungsgemäße Torkonstruktion aufweisendes Tor. Auch wird die Verwendung der Vorrichtung, der Torkonstruktion und/oder des Tors zum Öffnen und Schließen umfasst.

### Kurze Beschreibung der Zeichnungen

Fig. 1a und 1b zeigen schematisch eine bekannte Vorrichtung,
Fig. 2 zeigt eine Übersichtsansicht einer Ausführungsform einer Vorrichtung gemäß der vorliegenden Erfindung,
Fig. 3a und 3b zeigen jeweils Abschnitte einer Verbindungseinrichtung gemäß der in Fig. 2 gezeigten Ausführungsform,
Fig. 4 ist eine Detailansicht, die vergrößert die Bodenkonsole mit Fangvorrichtung gemäß der in Fig. 2 gezeigten Ausführungsform zeigt,
Fig. 5a und 5b sind Detailansichten, die weitere Details der in Fig. 4 gezeigten, Bodenkonsole mit Fangvorrichtung zeigen,
Fig. 6a und 6b zeigen eine Vorder- und eine Seitenansicht eines Getriebes gemäß einer Ausführungsform der vorliegenden Erfindung,
Fig. 7 ist eine Detailansicht, die vergrößert eine federanordnungsseitige Absturzsicherung gemäß der in Fig. 2 gezeigten Ausführungsform zeigt,
Fig. 8 ist eine Detailansicht, die weitere Details der in Fig. 7 gezeigten, federanordnungsseitigen Absturzsicherung zeigt.

### Detaillierte Beschreibung der bevorzugten Ausführungsformen

Nachfolgend werden anhand der beigefügten Figuren bevorzugte Ausführungsformen der vorliegenden Erfindung im Detail beschrieben. Weitere in diesem Zusammenhang genannte Modifikationen bestimmter Merkmale können jeweils einzeln miteinander kombiniert werden, um neue Ausführungsformen auszubilden.

In Fig. 1a und 1b ist schematisch eine bekannte Gewichtsausgleichsvorrichtung 200 gezeigt, die Seiltrommeln 201 aufweist, die an der rechten und linken Seite des Torflügels 206 vorgesehen sind, und anhand der im Zuge einer Öffnungsbewegung des Torflügels ein Drahtseil 202, anhand dem der Torflügel 206 aufgehängt bzw. mit der Gewichtsausgleichsvorrichtung 200 verbunden ist, aufgewickelt wird. Wie den Fig. 1a und 1b ferner entnommen werden kann, kann der Torflügel 206 aus mehreren Sektionen 205 bestehen. In diesem Fall spricht man für gewöhnlich von einem Sektionaltor. Wie bereits eingangs erwähnt, besteht bei bekannten Toren das Problem, dass das Gewicht des Torflügels in vielen Fällen äußerst hoch, teilweise bis zu mehreren hundert Kilogramm schwer, sein kann. Mittels der Federanordnung wird das Eigengewicht des Torflügels 206 während einer Schließbewegung mit einer Torsionsfeder 203 abgefangen bzw. ausgeglichen und die dadurch in den Torsionsfedern 203 gespeicherte Energie für eine Unterstützung der Öffnungsbewegung des Torflügels 206 bereitzustellen.

In Fig. 2 ist schematisch eine vollständige Gewichtsausgleichsvorrichtung 1 gemäß einer Ausführungsform der vorliegenden Erfindung dargestellt. Die Gewichtsausgleichsvorrichtung weist eine Federanordnung 10 mit mehreren Federn 11, insbesondere Zugfedern 11, auf, anhand der ein Torflügel 2, der aus einer unteren Sektion 3 und einer oberen Sektion 4 besteht, gewichtsmäßig ausgeglichen werden kann und eine Schließbewegung des Torflügels 2 abgefangen bzw. ausgeglichen werden kann. Als Alternative zu Zugfedern sind auch Druckfedern oder Gasdruckfedern denkbar.

Für den Gewichtsausgleich ist der Torflügel 2 mittels einer Verbindungseinrichtung 20, die in der gezeigten Ausführungsform Verbindungsabschnitte 21, 22 (z.B. Drahtseile) umfasst, an die Federanordnung 10 angebunden bzw. angekoppelt. Der Torflügel 2 sowie die Gewichtsausgleichsvorrichtung 1 sind Teil einer Torkonstruktion 80, die ferner Führungsschienen 81 aufweist, in denen Führungsrollen 5 laufen, die fest an den einzelnen Sektionen 3, 4 des Torflügels 2 befestigt sind. Hierdurch ist es möglich, die Öffnungs- und Schließbewegung des Torflügels 2 stabil zu führen.

Wie der Fig. 2 ferner entnommen werden kann, weist die Gewichtsausgleichsvorrichtung 2 gemäß der dargestellten Ausführungsform ferner ein Getriebe 30 auf, das in die Verbindungseinrichtung 20, zwischen der Federanordnung 10 und dem Torflügel 2 zwischengeschaltet ist. Des Weiteren weist die dargestellte Gewichtsausgleichsvorrichtung 1 eine torflügelseitige Bodenkonsole mit Fangvorrichtung 40 sowie eine ins Getriebe eingreifende federanordnungsseitige Absturzsicherung 70 auf, die dazu dienen, im Falle eines Versagens der Verbindungseinrichtung 20, insbesondere wenn das Drahtseil 21 reißt, den Torflügel 2 davor zu sichern, abzustürzen. D.h., wenn das Drahtseil 21 reißt, eine ruckartige und schnelle Abwärtsbewegung (Schließbewegung) des Torflügels 2 abzubremsen oder zu unterbinden.

Wie den Fig. 3a und 3b entnommen werden kann, umfasst die Verbindungseinrichtung 20 einen ersten Verbindungsabschnitt 21 (z.B. ein Drahtseil 21) und einen zweiten Verbindungsabschnitt 22 (z.B. ein Drahtseil 22). Der erste Verbindungsabschnitt 21 erstreckt sich von einem unteren Ende der unteren Sektion 3 bis hin zu dem Getriebe 30. Der zweite Verbindungsabschnitt 22 erstreckt sich von dem Getriebe 30 bis hin zu der Federanordnung 10. Auf diese Weise ist der Torflügel 2 über das Getriebe 30 mit der Federanordnung 10 kraftübertragend verbunden, wobei das Getriebe insbesondere einen Formschluss bildet. Entsprechend kann die Federanordnung 10 die Gewichtskraft des Torflügels 2 abfangen und ausbalancieren.

Wie der Fig. 3b des Weiteren entnommen werden kann, ist die Federanordnung 10 derart angeordnet, dass ein Ende der Federanordnung, das ortsfest fixiert ist, insbesondere an einem Rahmen der Torkonstruktion 80 befestigt ist, in einem oberen Abschnitt, in der Nähe eines Bogenabschnitts 83, in dem die in etwa horizontal verlaufende Führungsschiene 81 in eine in etwa vertikal verlaufende Führungsschiene 81 übergeht, angeordnet ist. Das andere Ende der Federanordnung 10 ist nach unten ausgerichtet, insbesondere in einem annähernd rechten Winkel zum Boden, um die Gewichtsausgleichsvorrichtung so kompakt wie möglich ausbilden zu können.

An dem unteren Ende der Federanordnung 10 ist der zweite Verbindungsabschnitt 22 der Verbindungseinrichtung 20 an die Federanordnung 10 angebunden. Der zweite Verbindungsabschnitt 22 ist ferner über mindestens eine Umlenkrolle 82 nach oben, in Richtung Bogenabschnitt 83 umgelenkt, um mit dem Getriebe 30, das gemäß dargestellter Ausführungsform ebenfalls in der Nähe des Bogenabschnitts 83 angeordnet ist, verbunden zu werden. Auf die Anbindung der Drahtseile 21, 22 an das Getriebe 30 wird später mit Bezug auf Fig. 6a und 6b im Detail eingegangen.

In Fig. 4 ist eine Detailansicht der Bodenkonsole mit Fangvorrichtung 40 gezeigt. Die Bodenkonsole mit Fangvorrichtung 40 weist gemäß der dargestellten Ausführungsform eine Bodenkonsole 41 auf, anhand der die Bodenkonsole mit Fangvorrichtung 40 an einem unteren Ende des Torflügels 2, insbesondere der unteren Sektion 3, befestigt ist. In der Bodenkonsole 41 ist ein Halteblech 42 drehbar gelagert, an dem das Drahtseil des ersten Verbindungsabschnitts 21 angebunden bzw. angekoppelt ist. Das Drahtseil des ersten Verbindungsabschnitt 21, das von oben, von dem Getriebe 30 kommt, ist mittels einer Kausche 45 an einer Befestigungswelle 46 angebunden, die wiederum mit dem Halteblech 42 verbunden ist.

Ferner weist die Bodenkonsole mit Fangvorrichtung 40 zumindest eine Bremsfeder 43, insbesondere zumindest eine Schenkelfeder 43 auf, die das Halteblech 42 gegen die Seilkraft, die über das Drahtseil 20 auf das Halteblech 42 wirkt, vorspannen. Da jedoch die Federkraft der Federanordnung 10 wesentlich größer ist als die Federkraft der Bremsfedern 43, wird die Bremsfeder 43 vorgespannt und das Halteblech 42 gegen die Bodenkonsole 41, die als Anschlag fungiert, (wie in Fig. 5a und 5b gezeigt) gedrückt, wodurch eine Bremsvorrichtung 60 der Bodenkonsole mit Fangvorrichtung 40 im gelösten Zustand gehalten wird.

Versagt nun die Verbindungseinrichtung 20, insbesondere reißt der erste Verbindungsabschnitt 21, liegt an dem Halteblech 41 nur noch die Federkraft der Bremsfeder 43 an, die das Halteblech 42 in eine Bremsstellung bewegt, wobei mit dem Halteblech 42 die Bremsvorrichtung 60, insbesondere ein Schneiddorn 61, in eine Bremsstellung gebracht wird. In der Bremsstellung wird der Schneiddorn 61 mit der Federkraft der Bremsfeder 43 gegen die vertikal verlaufende Führungsschiene 81 gedrückt und hemmt somit die Schließbewegung des Torflügels 2, wodurch ein Abstürzen des Torflügels 2 verhindert wird. Der Schneiddorn 61 weist insbesondere Schneiden auf, anhand dieser sich der Schneiddorn in das Metall der Führungsschiene 81 einschneiden kann und somit die Bremswirkung der Bremseinrichtung 60 erhöht wird.

In den Fig. 6a und 6b ist das vorher bereits erwähnte Getriebe 30 der Gewichtsausgleichsvorrichtung 1 im Detail nochmals gezeigt. Das Getriebe 30 weist eine Grundplatte 35 auf, an der die Elemente des Getriebes 30 befestigt sind, um das Getriebe als abgeschlossene Komponente auszubilden.

Das Getriebe 30 weist ein größeres erstes Zahnrad 31 und ein kleineres zweites Zahnrad auf, die beide jeweils starr (fest) mit einer Kopplungseinrichtung 32, 34 verbunden sind. Das erste Zahnrad 31 ist in der vorliegenden Ausführungsform aus Kunststoff (beispielsweise Polyamid) gefertigt, wohingegen das zweie Zahnrad 33 aus einem metallischen Werkstoff hergestellt ist. Somit liegt im Betrieb eine geringe Geräuschentwicklung vor. Ferner wird das Gewicht des ersten Zahnrads 31 deutlich reduziert, so dass die Montage des Zahnrads nahe der Decke einer Garage erleichtert wird.

Versuche haben gezeigt, dass der Verschleiß des aus Kunststoff gefertigten Zahnrads 31 im Betrieb derart gering ist, dass im Wesentlichen keine Nachteile gegenüber einem metallischen Zahnrad auftreten.

Gemäß einer weiteren Ausführungsform können auch beide Zahnräder des Getriebes 30 aus Kunststoff gefertigt sein.

In der dargestellten Ausführungsform ist die erste Kopplungseinrichtung 32, die mit dem großen ersten Zahnrad 31 verbunden ist, eine erste Seiltrommel 32, an der der zweite Verbindungsabschnitt 22 der Verbindungseinrichtung 20 angebunden ist und aufgewickelt oder abgewickelt werden kann.

Die zweite Kopplungseinrichtung 34, die mit dem kleinen zweiten Zahnrad 33 verbunden ist, ist als eine zweite Seiltrommel 34 ausgebildet und nimmt den ersten Verbindungsabschnitt 21 der Verbindungseinrichtung 20, das mit dem Torflügel 2 verbunden ist, auf. Hiermit ist ebenfalls dieses Drahtseil 20 auf der Seiltrommel 34 auf- oder abwickelbar.

Wie der Vorderansicht Fig. 6b entnommen werden kann, ist der Wirkdurchmesser der zweiten Seiltrommel 34 größer ausgebildet als der Wirkdurchmesser der ersten Seiltrommel 32. Hierbei wird durch die unterschiedlichen Wirkdurchmesser der Seiltrommeln die Gegengewichtskraft (Federkraft der Federanordnung 10) an die erforderliche Haltekraft für den Torflügel 2 angeglichen.

Wie den Fig. 6a und 6b ebenfalls entnommen werden kann, stehen die beiden Zahnräder 31 und 32 miteinander in Eingriff, wodurch die Federkraft der Federanordnung 10 auf den Torflügel 2 wirken kann und somit die Öffnungs- und Schließbewegung des Torflügels 2 durch die Federkraft der Federanordnung 10 ausgeglichen bzw. ausbalanciert werden kann.

Wie ferner der Seitenansicht Fig. 6a entnommen werden kann, weisen die beiden Seiltrommeln 32 und 34 jeweils selbst nochmals unterschiedliche Wirkdurchmesser auf, wodurch unterschiedliche Federkennlinien abgebildet werden.

In den Figuren 7 und 8 ist die federanordnungsseitige Absturzsicherung 70 gezeigt, die ein Abstürzen des Torflügels 2 verhindert, wenn der zweite Verbindungsabschnitt 22 versagt, also wenn das Drahtseil 20, das die zweite Seiltrommel 32 mit der Federanordnung 10 verbindet reist. Hierfür weist die federanordnungsseitige Absturzsicherung 70 gemäß der gezeigten Ausführungsform eine Seilrolle 71 aufweist, die über ein Hebelsystem 72 mit einem Blockierelement 73, insbesondere einem Blockierkeil, verbunden ist.

Das Hebelsystem 72 umfasst einen ersten Hebel 75 und einen zweiten Hebel 76, wobei der erste Hebel etwa mittig drehbar gelagert ist, und an einem Ende mit der Seilrolle 71 versehen ist, auf der das Drahtseil 20 des ersten Verbindungsabschnitts 22 läuft. An dem anderen Ende des ersten Hebels 75 ist eine Blockierfeder 74 angebunden, die den ersten Hebel 75 in Richtung Blockierstellung beaufschlagt. Zwischen der Lagerung des ersten Hebels 75 und dem Ende des Hebels 75, an dem die Blockierfeder 74 angebunden ist, ist der zweite Hebel 76 mit einem seiner Enden drehbar gelagert.

Durch die Spannung in dem Drahtseil 20 (erster Verbindungsabschnitt 22) wird die Seilrolle 71, auf der das Drahtseil 20 läuft, in eine etwa tangentiale Stellung zum Drahtseil 20 gebracht, wodurch der erste Hebel 75 ausgelenkt wird und in eine Grundstellung gebracht wird.

Versagt nun der erste Verbindungsabschnitt 22 bzw. reißt das Drahtseil, nimmt die Spannung in dem Drahtseil (erster Verbindungsabschnitt 22) ab und die Seilrolle 71 wird freigegeben, womit durch die Federkraft der Blockierfeder 74 der erste Hebel 75 in eine Blockierstellung gebracht wird, womit ein Blockierelement 73, das an dem anderen Ende des zweiten Hebels 75, welches sich in der Grundstellung oberhalb des Eingriffspunkts des ersten Zahnrads 31 mit dem zweiten Zahnrad 32 befindet, vorgesehen ist, nach unten in eine Blockierstellung gebracht bzw. gezogen wird. Wird nun das Blockierelement 73 nach unten gezogen, gelangt es zwischen die Zahnflanken der beiden Zahnräder 31, 32 und blockiert diese, wodurch ein Abstürzen des Torflügels verhindert werden kann.

## Patentansprüche

1. Vorrichtung (1) für einen Gewichtsausgleich eines Torflügels (2) eines Tors, insbesondere Sektionen (3, 4) eines Torflügels (2), der zwischen einer Schließstellung, in der der Torflügel (2) im Wesentlichen in einer vertikalen Ebene angeordnet ist, und einer Öffnungsstellung, in der der Torflügel (2) über Kopf, vorzugsweise im Wesentlichen in einer horizontalen Ebene, angeordnet ist, bewegbar ist, umfassend:
eine Federanordnung (10), die dazu eingerichtet ist, eine Gewichtskraft des Torflügels (2) auszugleichen,
eine Verbindungseinrichtung (20) zum, insbesondere kraftübertragenden, Verbinden der Federanordnung (10) mit dem Torflügel (2), und
ein Getriebe (30), das zwischen der Federanordnung (10) und dem Torflügel (2) derart zwischengeschalten ist, dass ein erster Verbindungsabschnitt (21) der Verbindungseinrichtung (20) sich von dem Torflügel (2) bis hin zu dem Getriebe (30) erstreckt und ein zweiter Verbindungsabschnitt (22) sich von dem Getriebe (30) bis hin zu der Federanordnung (10) erstreckt,
wobei
das Getriebe (30) umfasst:
ein erstes Zahnrad (31), das fest mit einer ersten Kopplungseinrichtung (32) verbunden ist, und
ein zweites Zahnrad (33), das fest mit einer zweiten Kopplungseinrichtung (34) verbunden ist, wobei das erste Zahnrad (31) mit dem zweiten Zahnrad (33) in Eingriff steht, wobei
die erste und zweite Kopplungseinrichtung (32, 34) als eine Seiltrommel ausgebildet sind und die Seiltrommel (34) der zweiten Kopplungseinrichtung (34) mindestens zwei, bevorzugt drei, unterschiedliche Wirkdurchmesser aufweist, und die Verbindungsabschnitte (21, 22) der Verbindungseinrichtung (20) an den Seiltrommeln der Kopplungseinrichtungen (32, 34) zumindest abschnittsweise aufgewickelt sind.

2. Vorrichtung (1) nach Anspruch 1, bei der das Getriebe (30) ein Übersetzungsverhältnis aufweist, sodass ein Federweg der Federanordnung (10) kürzer ist als eine Hubbewegung des Torflügels (2), wobei das Getriebe (30) bevorzugt ein Übersetzungsverhältnis von 1:2 aufweist.

3. Vorrichtung (1) nach Anspruch 1 oder 2, bei der das Getriebe (30) in Form eines Zahnradgetriebes, eines Riemengetriebes, insbesondere eines Keilriemengetriebes oder eines Zahnriemengetriebes, oder eines Kettengetriebes ausgebildet ist.

4. Vorrichtung (1) nach einem der Ansprüche 1 bis 3, bei der das Getriebe unterschiedliche Federkennlinien abbildet, wobei die unterschiedlichen Federkennlinien insbesondere durch die Seiltrommeln (32, 34) mit mehreren Wirkdurchmessern realisiert werden.

5. Vorrichtung (1) nach einem der Ansprüche 1 bis 4, bei der die Federanordnung (10) mindestens eine Feder (11) aufweist, insbesondere eine Zugfeder, eine Druckfeder oder eine Gasdruckfeder (GDF), wobei die Federanordnung (10) bevorzugt derart eingerichtet ist, dass sie eine progressive Federkennlinie aufweist, wobei bevorzugt ist, dass die progressive Federkennlinie der Federanordnung (10) mittels einer progressiven Federcharakteristik der mindestens einen Feder (11) und/oder anhand von mindestens zwei Federn (11) realisiert ist.

6. Vorrichtung (1) nach einem der vorhergehenden Ansprüche, ferner umfassend eine torflügelseitige Bodenkonsole mit Fangvorrichtung (40), anhand der die Verbindungseinrichtung (20) an den Torflügel (2), insbesondere an eine unterste Sektion (3) eines Torflügels (2), anbindbar ist, und die unter der Wirkung der Federkraft der Federanordnung (10) in einem gelösten Zustand gehalten wird, wobei insbesondere das Getriebe (30) zwischengeschaltet ist.

7. Vorrichtung (1) nach einem der vorhergehenden Ansprüche, bei der das erste Zahnrad (31) größer als das zweite Zahnrad (33) ist, wobei bevorzugt ist, dass der Z zweite Verbindungsabschnitt (22) der Verbindungseinrichtung (20) abschnittsweise an der ersten Kopplungseinrichtung (32) aufgewickelt ist, und/oder der erste Verbindungsabschnitt (21) der Verbindungseinrichtung (20) abschnittsweise an der zweiten Kopplungseinrichtung (34) aufgewickelt ist.

8. Vorrichtung (1) nach Anspruch 7, bei der zumindest eines der Zahnräder (31, 33), bevorzugt das erste Zahnrad (31), zumindest abschnittsweise aus einem Kunststoffmaterial, insbesondere aus Polyamid, weiter bevorzugt Gusspolyamid, gefertigt ist.

9. Vorrichtung (1) nach Anspruch 7 oder 8, bei der der Wirkdurchmesser der zweiten Kopplungseinrichtung (34) größer ausgebildet ist als der Wirkdurchmesser der ersten Kopplungseinrichtung (32),
wobei bevorzugt ist, dass
sich die unterschiedlichen Wirkdurchmesser der Seiltrommel (34) der zweiten Kopplungseinrichtung (34) sich von einer Mitte der Seiltrommel (34) zu einem Rand der Seiltrommel (34) hin von einem kleinsten Wirkdurchmesser zu einem größten Wirkdurchmesser aneinanderreihen.

10. Vorrichtung (1) nach Anspruch 9, bei der die Seiltrommel (32) der ersten Kopplungseinrichtung (32) mindestens zwei, bevorzugt drei, unterschiedliche Wirkdurchmesser aufweist, wobei bevorzugt ist, dass sich die Wirkdurchmesser von einem kleinsten Wirkdurchmesser zu einem größten Wirkdurchmesser aneinanderreihen,
wobei bevorzugt ist,
dass die Seiltrommel (34) der zweiten Kopplungseinrichtung (34) mindestens zwei, bevorzugt drei, unterschiedliche Wirkdurchmesser aufweist, die sich bevorzugt von einer Mitte der Seiltrommel (34) zu einem Rand der Seiltrommel (34) hin von einem kleinsten Wirkdurchmesser zu einem größten Wirkdurchmesser aneinanderreihen.

11. Vorrichtung (1) nach Anspruch 10, bei der die unterschiedlichen Wirkdurchmesser der Seiltrommeln (32, 34) spiralförmig ineinander übergehen, wobei die Seiltrommeln (32, 34) bevorzugt Führungsrillen zur Führung der aufgenommenen Verbindungseinrichtung (20) aufweisen.

12. Vorrichtung (1) nach einem der vorhergehenden Ansprüche, ferner umfassend:
eine federanordnungsseitige Absturzsicherung (70), anhand der das Getriebe (30), insbesondere ein erstes Zahnrad (31) des Getriebes (30), das kraftübertragend mit der Federanordnung (10) in Verbindung steht, blockierbar ist, wenn ein zweiter Verbindungsabschnitt (22) der Verbindungseinrichtung (20), der zwischen dem Getriebe (30) und der Federanordnung (10) angeordnet ist, versagt, insbesondere im Falle eines Seilbruchs,
wobei bevorzugt ist, dass
die federanordnungsseitige Absturzsicherung (70) ferner umfasst:
eine Seilrolle (71), insbesondere eine Kunststoffseilrolle, die über ein Hebelsystem (72) mit einem Blockierelement (73), insbesondere mit einem Blockierkeil, verbunden ist, wobei das Hebelsystem (72) durch eine Blockierfeder (74) bevorzugt derart beaufschlagbar ist, dass wenn der zweite Verbindungsabschnitt (22) der Verbindungseinrichtung (20) versagt, das Blockierelement (73) aus einer Ruhestellung in eine Blockierstellung bringbar ist,
wobei ferner bevorzugt ist, dass
die Seilrolle (71) der Absturzsicherung (70) anhand einer Spannung im zweiten Verbindungsabschnitt (22) der Verbindungseinrichtung (20) gegen eine Spannkraft der Blockierfeder (74) auslenkbar ist, wodurch über das Hebelsystem (72) das Blockierelement (73) in einer Ruhestellung haltbar ist, und wenn der zweite Verbindungsabschnitt (22) der Verbindungseinrichtung (20) versagt, die Spannung im zweiten Verbindungsabschnitt (22) abfällt und damit das Hebelsystem (72) durch die Blockierfeder (74) in eine Blockierstellung bringbar ist, insbesondere das Blockierelement (73) in die Blockierstellung bringbar ist.

13. Torkonstruktion (80) für ein Tor, insbesondere für ein Garagentor oder Industrietor, umfassend:
einen Torflügel (2), insbesondere Sektionen (3, 4) eines Torflügels (2), der zwischen einer Schließstellung, in der der Torflügel (2) etwa in einer vertikalen Ebene angeordnet ist, und einer Öffnungsstellung, in der der Torflügel (2) über Kopf, vorzugsweise etwa in einer horizontalen Ebene, angeordnet ist, bewegbar ist, und
die Vorrichtung (1) nach einem der vorhergehenden Ansprüche.

14. Tor, insbesondere Garagentor oder Industrietor, das eine Torkonstruktion (80) gemäß Anspruch 13 aufweist.

## Claims

1. Device (1) for compensating the weight of a gate wing (2) of a gate,
in particular sections (3, 4) of a gate wing (2) which is moveable between a closed position in which the gate wing (2) is substantially arranged in a vertical plane and an open position in which the gate wing (2) is arranged above head height, preferably substantially in a horizontal plane, comprising:
a spring arrangement (10) which is configured to compensate a weight force of the gate wing (2),
a connecting device (20) for connecting the spring arrangement (10) with the gate wing (2), in particular in a force-transmitting manner, and
a gear (30) which is interposed between the spring arrangement (10) and the gate wing (2) in such a way that a first connecting section (21) of the connecting device (20) extends from the gate wing (2) up to the gear (30) and a second connecting section (22) extends from the gear (30) up to the spring arrangement (10),
wherein the gear (30) comprises:
a first gearwheel (31) which is firmly connected to a first coupling device (32), and
a second gearwheel (33) which is firmly connected to a second coupling device (34), wherein the first gearwheel (31) engages with the second gearwheel (33), wherein
the first and second coupling device (32, 34) are designed in the form of a cable drum and the cable drum (34) of the second coupling device (34) has at least two, preferably three different effective diameters, and the connecting sections (21, 22) of the connecting device (20) are, at least in sections, wound on the cable drums of the coupling devices (32, 34).

2. Device (1) according to claim 1, wherein the gear (30) has a gear ratio such that a spring deflection of the spring arrangement (10) is shorter than a lifting movement of the gate wing (2), wherein the gear (30) preferably has a gear ratio of 1:2.

3. Device (1) according to claim 1 or 2, wherein the gear (30) is designed in the form of a gear drive, a belt drive, in particular a V-belt drive or a timing belt drive, or a chain drive.

4. Device (1) according to one of the claims 1 to 3, wherein the gear replicates different spring characteristics, wherein the different spring characteristics are in particular realised by the cable drums (32, 34) with several effective diameters.

5. Device (1) according to one of the claims 1 to 4, wherein the spring arrangement (10) has at least one spring (11), in particular a tension spring, a compression spring or a gas pressure spring (GPS), wherein the spring arrangement (10) is preferably configured in such a way that it has a progressive spring characteristic, wherein the progressive spring characteristic of the spring arrangement (10) is preferably realised by means of a progressive spring characteristic of at least one spring (11) and/or on the basis of at least two springs (11).

6. Device (1) according to one of the preceding claims, further comprising a gate wing-side ground console with catch device (40), on the basis of which the connecting device (20) is connectable to the gate wing (2), in particular to a lowest section (3) of a gate wing (2), and which is kept in a released state under the effect of the spring force of the spring arrangement (10), wherein in particular the gear (30) is interposed.

7. Device (1) according to one of the preceding claims, wherein the first gearwheel (31) is larger than the second gearwheel (33), wherein preferably the second connecting section (22) of the connecting device (20) is wound, in sections, on the first coupling device (32), and/or the first connecting section (21) of the connecting device (20) is wound, in sections, on the second coupling device (34).

8. Device (1) according to claim 7, wherein at least one of the gearwheels (31, 33), preferably the first gearwheel (31), is manufactured, at least in sections, of a plastic material, in particular of polyamide, more preferably cast polyamide.

9. Device (1) according to claim 7 or 8, wherein the effective diameter of the second coupling device (34) is larger than the effective diameter of the first coupling device (32),
wherein preferably
the different effective diameters of the cable drum (34) of the second coupling device (34) are lined up, from a centre of the cable drum (34) towards an edge of the cable drum (34), from a smallest effective diameter to a largest effective diameter.

10. Device (1) according to claim 9, wherein the cable drum (32) of the first coupling device (32) has at least two, preferably three different effective diameters, wherein the effective diameters are preferably lined up from a smallest effective diameter to a largest effective diameter,
wherein the cable drum (34) of the second coupling device (34) preferably has at least two, preferably three different effective diameters which are preferably lined up, from a centre of the cable drum (34) to an edge of the cable drum (34), from a smallest effective diameter to a largest effective diameter.

11. Device (1) according to claim 10, wherein the different effective diameters of the cable drums (32, 34) transition into each other in spiral form, wherein the cable drums (32, 34) preferably have guide grooves for guiding the wound connecting device (20).

12. Device (1) according to one of the preceding claims, further comprising:
a spring arrangement-side fall protection device (70), by means of which the gear (30), in particular a first gearwheel (31) of the gear (30) which is connected in a force-transmitting manner with the spring arrangement (10), is blockable if a second connecting section (22) of the connecting device (20) which is arranged between the gear (30) and the spring arrangement (10) fails, in particular in the event of a cable break,
wherein the spring-mounted fall protection system (70) preferably further comprises:
a pulley (71), in particular a plastic pulley which is connected via a lever system (72) to a blocking element (73), in particular to a blocking wedge, wherein a blocking spring (74) can preferably act on the lever system (72) in such a way that, if the second connecting section (22) of the connecting device (20) fails, the blocking element (73) can be brought from a resting position into a blocking position,
wherein it is further preferable if
the pulley (71) of the fall protection (70) can be deflected against a tension force of the blocking spring (74) by means of a tension in the second connecting section (22) of the connecting device (20), as a result of which the blocking element (73) can be held in a resting position via the lever system (72), and if the second connecting section (22) of the connecting device (20) fails, the tension in the second connecting section (22) is reduced and thus the lever system (72) can be brought into a blocking position by the blocking spring (74), in particular the blocking element (73) can be brought into the blocking position.

13. Gate construction (80) for a gate, in particular for a garage door or industrial door, comprising:
a gate wing (2), in particular sections (3, 4) of a gate wing (2) which is moveable between a closed position in which the gate wing (2) is arranged approximately in a vertical plane and an open position in which the gate wing (2) is arranged above head height, preferably approximately in a horizontal plane, and
the device (1) according to one of the preceding claims.

14. Gate, in particular garage door or industrial door, which has a gate construction (80) according to claim 13.

## Revendications

1. Dispositif (1) de compensation du poids d'un vantail (2) d'un portail, en particulier des sections (3, 4) d'un vantail (2), qui peut être déplacé entre une position fermée, dans laquelle le vantail (2) est agencé sensiblement dans un plan vertical, et une position ouverte, dans laquelle le vantail (2) est agencé au-dessus de la tête, de préférence sensiblement dans un plan horizontal, comprenant :
un ensemble à ressort (10) qui est conçu pour compenser un poids du vantail (2),
un dispositif de liaison (20) pour relier l'ensemble à ressort (10) au vantail (2), en particulier par transmission de force, et
une transmission (30) qui est interposée entre l'ensemble à ressort (10) et le vantail (2) de telle sorte qu'un premier tronçon de liaison (21) du dispositif de liaison (20) s'étend du vantail (2) jusqu'à la transmission (30) et une seconde partie de liaison (22) s'étend de la transmission (30) jusqu'à l'ensemble à ressort (10), dans lequel
la transmission (30) comprend :
une première roue dentée (31) qui est reliée de manière fixe à un premier dispositif de couplage (32), et
une seconde roue dentée (33) qui est reliée de manière fixe à un second dispositif de couplage (34), dans lequel la première roue dentée (31) engrène avec la seconde roue dentée (33), dans lequel
les premier et second dispositifs de couplage (32, 34) sont réalisés sous la forme d'un enrouleur de câble et l'enrouleur de câble (34) du second dispositif de couplage (34) présente au moins deux, de préférence trois, diamètres effectifs différents, et les sections de liaison (21, 22) du dispositif de liaison (20) sont enroulées au moins par endroits sur les enrouleurs de câble des dispositifs de couplage (32, 34).

2. Dispositif (1) selon la revendication 1, dans lequel la transmission (30) présente un rapport de transmission tel qu'un débattement élastique de l'ensemble à ressort (10) est plus court qu'un mouvement de soulèvement du vantail (2), dans lequel la transmission (30) présente de préférence un rapport de transmission de 1:2.

3. Dispositif (1) selon la revendication 1 ou 2, dans lequel la transmission (30) est conçue sous la forme d'une transmission à roue dentées, d'une transmission par courroie, en particulier d'une transmission par courroie trapézoïdale ou d'une transmission par courroie crantée, ou d'une transmission par chaîne.

4. Dispositif (1) selon l'une quelconque des revendications 1 à 3, dans lequel la transmission présente différentes caractéristiques de ressort, dans lequel les différentes caractéristiques de ressort sont réalisées notamment par les enrouleurs de câble (32, 34) présentant plusieurs diamètres effectifs.

5. Dispositif (1) selon l'une des revendications 1 à 4, dans lequel l'ensemble à ressort (10) présente au moins un ressort (11), en particulier un ressort de traction, un ressort de compression ou un ressort pneumatique (GDF), dans lequel l'ensemble à ressort (10) est de préférence configuré de telle manière qu'il présente une caractéristique de ressort progressive, dans lequel de préférence la caractéristique de ressort progressive de l'ensemble à ressort (10) est réalisée au moyen d'une caractéristique de ressort progressive du au moins un ressort (11) et/ou au moyen d'au moins deux ressorts (11).

6. Dispositif (1) selon l'une quelconque des revendications précédentes, comprenant en outre une console de sol côté vantail avec un dispositif d'encliquetage (40) au moyen duquel le dispositif de liaison (20) peut être relié au vantail (2), en particulier au niveau d'une section inférieure (3) d'un vantail (2) et, et sous l'action de la force de ressort de l'ensemble à ressort (10), est maintenu dans un état relâché, dans lequel en particulier la transmission (30) est interposée.

7. Dispositif (1) selon l'une quelconque des revendications précédentes, dans lequel la première roue dentée (31) est plus grande que le seconde roue dentée (33), dans lequel de préférence la seconde section de liaison (22) du dispositif de liaison (20) est enroulée par sections au niveau du premier dispositif de couplage (32) et/ou la première section de liaison (21) du dispositif de liaison (20) est enroulée par sections au niveau du second dispositif de couplage (34).

8. Dispositif (1) selon la revendication 7, dans lequel au moins l'une des roues dentées (31, 33), de préférence la première roue dentée (31), est réalisée au moins par sections en matière plastique, notamment en polyamide, plus préférentiellement en polyamide coulé.

9. Dispositif (1) selon la revendication 7 ou 8, dans lequel le diamètre effectif du second dispositif de couplage (34) est conçu pour être supérieur au diamètre effectif du premier dispositif de couplage (32),
dans lequel de préférence les différents diamètres effectifs de l'enrouleur de câble (34) du second dispositif de couplage (34) se suivent depuis un centre de l'enrouleur de câble (34) jusqu'à un bord de l'enrouleur de câble (34) à partir d'un diamètre effectif le plus petit jusqu'à un diamètre effectif le plus grand.

10. Dispositif (1) selon la revendication 9, dans lequel l'enrouleur de câble (32) du premier dispositif de couplage (32) présente au moins deux, de préférence trois diamètres effectifs différents, dans lequel de préférence les diamètres effectifs se suivent à partir d'un diamètre effectif le plus petit jusqu'à un diamètre effectif le plus grand,
dans lequel de préférence l'enrouleur de câble (34) du second dispositif de couplage (34) présente au moins deux, de préférence trois diamètres effectifs différents, qui se suivent de préférence à partir d'un centre de l'enrouleur de câble (34) jusqu'à un bord de l'enrouleur de câble (34) à partir d'un diamètre effectif le plus petit jusqu'à un diamètre effectif le plus grand.

11. Dispositif (1) selon la revendication 10, dans lequel les différents diamètres effectifs des enrouleurs de câble (32, 34) s'enchaînent en spirale, dans lequel les enrouleurs de câble (32, 34) présentent de préférence des rainures de guidage pour guider le dispositif de liaison reçu (20).

12. Dispositif (1) selon l'une quelconque des revendications précédentes, comprenant en outre :
une sécurité antichute (70) du côté de l'ensemble à ressort, au moyen de laquelle la transmission (30), en particulier une première roue dentée (31) de la transmission (30), qui est reliée à l'ensemble à ressort (10) de manière à transmettre une force, peut être bloquée lorsqu'une seconde section de liaison (22) du dispositif de liaison (20), qui est agencée entre la transmission (30) et l'ensemble à ressort (10), est défaillante, en particulier dans le cas d'une rupture de câble,
dans lequel de préférence la sécurité antichute (70) du côté de l'ensemble à ressort comprend en outre :
une poulie de câble (71), en particulier une poulie de câble en plastique, qui est reliée via un système de levier (72) à un élément de blocage (73), en particulier à une cale de blocage, dans lequel le système de levier (72) peut de préférence être actionné par un ressort de blocage (74) de telle sorte qu'en cas de défaillance de la seconde section de liaison (22) du dispositif de liaison (20), l'élément de blocage (73) peut être amené d'une position de repos à une position de blocage,
dans lequel plus préférentiellement la poulie de câble (71) de la sécurité antichute (70) peut être déviée à l'encontre d'une force de tension du ressort de blocage (74) au moyen d'une tension dans la seconde section de liaison (22) du dispositif de liaison (20), de telle sorte que l'élément de blocage (73) peut être maintenu via le système de levier (72) dans une position de repos, et si la seconde section de liaison (22) du dispositif de liaison (20) est défaillante, la tension dans la seconde section de liaison (22) chute et le système de levier (72) peut ainsi être amené dans une position bloquée par le ressort de blocage (74), en particulier l'élément de blocage (73) peut être amené dans la position de blocage.

13. Construction de portail (80) pour un portail, en particulier pour un portail de garage ou un portail industriel, comprenant :
un vantail (2), en particulier des sections (3, 4) d'un vantail (2), qui peut être déplacé entre une position fermée, dans laquelle le vantail (2) est agencé sensiblement dans un plan vertical, et une position ouverte, dans laquelle le vantail (2) est agencé au-dessus de la tête, de préférence sensiblement dans un plan horizontal, et
le dispositif (1) selon l'une quelconque des revendications précédentes.

14. Portail, en particulier portail de garage ou portail industriel, qui présente une construction de porte (80) selon la revendication 13.
